# EUROPÄISCHE PATENTSCHRIFT

(11) **EP 1 171 857 B1**
(45) Veröffentlichungstag und Bekanntmachung des Hinweises auf die Patenterteilung: **18.06.2003**
(21) Anmeldenummer: 99929010.9
(22) Anmeldetag: 20.04.1999
(51) Int. Cl.: G08B 15/00, G08B 13/194

(54) **EINBRUCHSERKENNUNG MIT EINEM BILDTELEFON**
INTRUDER DETECTION SYSTEM WITH A VIDEO TELEPHONE
DETECTION D'INTRUSION PAR UN VISIOPHONE

(43) Veröffentlichungstag der Anmeldung: 16.01.2002
(73) Patentinhaber: SIEMENS AKTIENGESELLSCHAFT, 80333 München (DE)
(72) Erfinder: BOCK, Gerhard, D-82152 Krailing (DE); WERNER, Marco, D-81475 München (DE); KINZEL, Winfried, D-81737 München (DE)
(86) Internationale Anmeldenummer: DE9901189
(87) Internationale Veröffentlichungsnummer: WO00063862

(56) Entgegenhaltungen:
- EP-A- 0 318 039
- EP-A- 0 529 196
- WO-A-97/19558
- DE-A- 3 827 928
- GB-A- 2 183 878
- US-A- 4 949 186
- US-A- 5 448 290

## Beschreibung

Die Erfindung betrifft ein Überwachungsverfahren mit einem Bildfernsprechsystem.

Aus der DE 38 27 928 ist ein Bildfernsprechgerät bekannt, mit dem ein derartiges Überwachungsverfahren durchgeführt werden kann. Das von der Kamera des Bildfernsprechgerätes aufgenommene Bild wird auf Veränderungen, zu einem vorher aufgenommenen Bild, beziehungsweise auf Bewegungen überprüft. Wenn in dem von der Videokamera gelieferten Bild eine Veränderung oder eine Bewegung erkannt wird, die ein vorgegebenes Maß überschreitet, so wird auf einen Alarmfall erkannt. Diese Auswertung kann durch einen Vergleich von aufeinanderfolgenden Bildern oder durch den Vergleich eines aktuellen Bildes mit einem gespeicherten Bild oder auch durch einen Rechenalgorithmus durchgeführt werden, der beispielsweise eine Bewegung im laufenden Codierungsalgorithmuss erkennt. Wenn der berechnete Bewegungsvektor einen gewissen Schwellwert überschreitet, wird der Alarm ausgelöst.

Die Alarmauslösung bewirkt den Verbindungsaufbau zu einer Kontroll- beziehungsweise Überwachungsstelle, an die ein vorgefertigter Alarmtext oder eine Alarmnachricht übertragen werden können. Zusätzlich wird das alarmauslösende Bild übertragen. Hierdurch hat die Überwachungsstelle die Möglichkeit zu überprüfen, ob der Alarm durch einen Einbrecher ausgelöst wurde, oder ob es sich um einen Fehlalarm handelt, der beispielsweise durch eine Katze verursacht wurde.

Es ist denkbar, anstelle des Bildfernsprechgerätes ein drahtloses Bildfernsprechsystem zu verwenden. Ein solches System arbeitet beispielsweise nach dem DECT-Standard (oder dem japanischen PHS-Standard), bei dem ein sogenanntes Video-Mobilteil drahtlos mit einer Basisstation in Verbindung steht.

Bei Verwendung eines Bildfernsprechendgerätes beziehungsweise eines Bildfernsprechsystems für ein Überwachungsverfahren besteht für den Einbrecher die Möglichkeit, das den Alarm meldende Gerät vor dem Aufbau einer Kommunikationsverbindung mit der Sicherheitszentrale zu zerstören oder zumindest vom Netz zu trennen.

Der Erfindung liegt die Aufgabe zugrunde, ein sicheres Überwachungsverfahren anzugeben.

Diese Aufgabe wird erfindungsgemäß durch die im Patentanspruch 1 angegebenen Merkmale gelöst.

Die Erfindung geht von der Idee aus, die alarmauslösende Bildsequenz beziehungsweise das alarmauslösende Bild vom mobilen Gerät sofort zur Basisstation zu übertragen. Diese Übertragung geschieht unverzüglich, so daß ein Einbrecher praktisch keine Möglichkeit hat, vor der Bildübertragung das mobile Gerät zu zerstören. Die Basisstation hat dann genügend Zeit, die Verbindung zur Überwachungszentrale aufzubauen und das übertragene und zwischengespeicherte Bild dorthin zu übertragen.

Im folgenden wird die Erfindung anhand eines Ausführungsbeispieles beschrieben.

Als bekannt vorausgesetzt wird beispielsweise ein schnurloses Telefonsystem nach dem DECT-Standard. Solche und ähnliche Systeme sind beispielsweise in der Funkschau, Heft 13, Jahrgang 97 in dem Artikel "Vergleich von DECT und PHS" beschrieben. Darauf aufbauend kann das Mobilteil mit einer Kamera versehen werden, so daß zur Durchführung einer drahtlosen Bildtelefonie ein entsprechendes Bildfernsprechsystem vorliegt. Die Basisstation des Fernsprechsystems kann mit einem drahtlosen oder schnurgebundenen, analogen oder digitalen Kommunikationsnetz verbunden sein.

Zum Aufbau einer Kommunikationsverbindung zu diesem Kommunikationsnetz wird beispielsweise am Mobilteil eine Rufnummer eingegeben. Nach dem Aufbau der Verbindung, von der Basisstation aus, kann die Sprach- beziehungsweise Bildkommunikation zu einem entfernten Teilnehmer durchgeführt werden. Auch im Mobilteil gespeicherte Daten können erst nach dem Aufbau der Kommunikationsverbindung vom Mobilteil über die Basisstation zum Kommunikationsnetz übertragen werden.

Die Erfindung beruht auf der sofortigen Übertragung des Alarmes und des alarmauslösenden Bildes vom Mobilteil zur Basisstation.

Ein solches Bildfernsprechsystem wird für ein Überwachungsverfahren, beispielsweise gegen Einbruch, eingesetzt. Für die Erfindung ist es von untergeordneter Bedeutung, ob die Alarmauslösung im Video-Mobilteil oder in der Basisstation selbst erfolgt. In einem Fall steht das Mobilteil in kontinuierlicher Verbindung mit der Basisstation. Die aufgenommen Bilder werden dabei unverzüglich zur Basisstation übertragen, und dort wird eine Bildänderung beziehungsweise eine Bewegung erkannt. In einem anderen Fall wird diese Erkennung im Mobilteil durchgeführt, und bei Erkennung auf einen Alarm wird das alarmauslösende Bild unverzüglich zur Basisstation übertragen. In beiden Fällen liegt das Bild beziehungsweise die Bildsequenz in der Basisstation vor, bevor von der Basisstation aus die Überwachungszentrale angewählt wird.

Bei einer Zerstörung des Mobilteils beispielsweise durch einen Einbrecher kann die Übertragung des zugehörigen Bildes nicht mehr verhindert werden.

Bei einer Weiterbildung der Erfindung weist die Kamera des Video-Mobilteils Bildaufnahmesensoren für den Infrarotbereich auf. Hierdurch kann eine Bewegungserkennung beziehungsweise die Erkennung von Bildveränderungen auch bei Dunkelheit erfolgen.

## Patentansprüche

1. Überwachungsverfahren mit einem drahtlosen Bildfernsprechsystem,
bei dem eine Basisstation an einem Kommunikationsnetz angeschaltet ist,
bei dem ein Video-Mobilteil mit einer Kamera zur Überwachung eingesetzt wird,
wobei ein aktuell aufgenommenes Bild auf Veränderungen überprüft und bei einer vorgegebenen Differenz ein Alarm ausgelöst und eine Überwachungsstelle angewählt werden, und
bei dem das alarmauslösende Bild unverzüglich vom Mobilteil zur Basisstation übertragen und dort zumindest bis zur Abgabe an das Kommunikationsnetz gespeichert wird.

2. Überwachungsverfahren nach Anspruch 1,
bei dem die Überprüfung des aktuell aufgenommenen Bildes in dem Video-Mobilteil erfolgt.

3. Überwachungsverfahren nach Anspruch 1 oder 2,
bei dem die Kamera des Video-Mobilteils Bildaufnahmesensoren für den Infrarotbereich aufweist.

## Claims

1. Surveillance method with a wireless video telephone system,
in which a base station is connected to a communications network,
in which a video mobile part with a camera is used for surveillance, a currently recorded image being checked for changes and, in the event of a predetermined difference, an alarm being triggered and a surveillance centre being dialled, and
in which the alarm-triggering image is immediately transmitted from the mobile part to the base station, where it is stored at least until being output to the communications network.

2. Surveillance method according to Claim 1,
in which the currently recorded image is checked in the video mobile part.

3. Surveillance method according to Claim 1 or 2,
in which the camera of the video mobile part has image recording sensors for the infrared range.

## Revendications

1. Procédé de surveillance faisant appel à un système visiophonique sans fil, dans lequel une station de base est connectée à un réseau de communication et un élément vidéo mobile comprenant une caméra est mis en oeuvre à des fins de surveillance, une prise de vue actuelle étant examinée pour y détecter d'éventuelles modifications, une alarme étant déclenchée en cas de détection d'une différence prédéfinie et un point de surveillance étant appelé, et dans lequel l'image déclenchant l'alarme est transmise sans délai de l'élément mobile à la station de base et y est mise en mémoire au moins jusqu'à ce qu'elle soit délivrée au réseau de communication.

2. Procédé de surveillance selon la revendication 1, dans lequel l'examen de la prise de vue actuelle se fait dans l'élément vidéo mobile.

3. Procédé de surveillance selon la revendication 1 ou 2, dans lequel la caméra de l'élément vidéo mobile présente des capteurs de prise de vue dans le domaine infrarouge.
